# EUROPÄISCHE PATENTSCHRIFT

(11) **EP 3 877 274 B1**
(45) Veröffentlichungstag und Bekanntmachung des Hinweises auf die Patenterteilung: **01.07.2026**
(21) Anmeldenummer: 19798636.7
(22) Anmeldetag: 06.11.2019
(51) Int. Cl.: B65D 5/54, B65D 5/66, B65D 85/10, B65B 19/22, B65B 35/44, B65B 35/50, B65B 61/20, B65D 75/32

(54) **PACKUNG FÜR PRODUKTE DER ZIGARETTENINDUSTRIE**
PACKAGING FOR PRODUCTS IN THE CIGARETTE INDUSTRY
EMBALLAGE POUR PRODUITS DE L'INDUSTRIE DU TABAC

(30) Priorität: 07.11.2018 DE 102018127740
(43) Veröffentlichungstag der Anmeldung: 15.09.2021
(73) Patentinhaber: Focke & Co. (GmbH & Co. KG), 27283 Verden (DE)
(72) Erfinder: SCHNEIDER, Christoph, 27283 Verden (DE)
(74) Vertreter: Ellberg, Nils
(86) Internationale Anmeldenummer: PCT/EP2019/080400
(87) Internationale Veröffentlichungsnummer: WO 2020/094719

(56) Entgegenhaltungen:
- EP-A1- 1 961 675
- EP-A1- 2 923 968
- EP-A2- 0 752 370
- CA-A- 1 250 553
- US-A- 5 123 589
- US-A1- 2007 261 704

## Beschreibung

Die Erfindung betrifft eine Packung für Produkte der Zigarettenindustrie, mit einem Schachtelteil zur Aufnahme eines Packungsinhalts und mit einem Deckel zum Verschließen des Schachtelteils, wobei Deckel und Schachtelteil mit jeweiligen Schließkanten bei geschlossener Packung aneinander anliegen, gemäß dem Oberbegriff des Anspruchs 1.

Die vorliegende Erfindung befasst sich insbesondere mit Packungen für alternative Tabakprodukte, beispielsweise mit Packungen für in Blisterverpackungen angeordneten Aromakapseln. In diesem Marktsegment ist aufgrund eines allgemeinen Trends zu alternativen Produkten mit ansteigenden Verkaufszahlen zu rechnen. Auf der anderen Seite werden derartige Produkte erst seit vergleichsweise kurzer Zeit vertrieben und der Markt ändert sich vergleichsweise schnell, sodass die Tabakkonzerne oft gezwungen sind auf Veränderungen des Marktes und auf neue Anforderungen schnell zu reagieren.

Auf der anderen Seite müssen auch Packungen für alternative Tabakprodukte sich daran festhalten lassen, ob sie auf Verpackungsmaschinen schnell und kostengünstig herstellbar sind.

Daneben hat der Konsument der Tabakprodukte (unabhängig davon, ob es sich um herkömmliche oder alternative Tabakprodukte handelt) ein Interesse daran, zuverlässig feststellen zu können, ob der Inhalt der Packung unversehrt und/oder original ist.

Aus der EP 1 961 675 A1 ist eine Zigarettenpackung mit einem Schachtelteil 8 und einem Zungendeckel 10 bekannt. Der Zungendeckel 10 umfasst eine obere Wand 12 und eine Zunge 14, die so angepasst ist, dass die obere Wand ein offenes Ende des Schachtelteils 8 verschließt und die Zunge Uber einer Vorderwand 30 des Schachtelteils 8 liegt, wenn die Zigarettenpackung hergestellt wird. Ferner weist die Packung ein Paar Verbindungslaschen 20 auf, die mit gegenüberliegenden Seitenkanten der der Zunge 14 durch Perforationslinien 26 verbunden sind. Beim erstmaligen Öffnen der Packung werden diese Perforationslinien aufgetrennt.

Hiervon ausgehend liegt der Erfindung die Aufgabe zu Grunde, Maßnahmen vorzuschlagen, mit denen sich die vorstehenden Anforderungen umsetzten lassen.

Eine erfindungsgemäße Packung weist die Merkmale des Anspruchs 1 auf.

Vorzugsweise kann vorgesehen sein, dass Deckel und Schachtelteil im Bereich der wenigstens einen Schließkante durch eine Restverbindung miteinander verbunden sind, nämlich entlang einer auftrennbaren Perforationslinie.

Ferner kann vorgesehen sein, dass die Vorderwand des Schachtelteils nicht mit dem Deckel verbunden ist.

Ferner kann vorgesehen sein, dass die Vorderwand des Deckels dazu eingerichtet ist, nach dem erstmaligen Öffnen der Packung als Stecklasche zu dienen, wobei die Stecklasche zum Verschließen der Packung zwischen Vorderwand des Schachtelteils und dem Packungsinhalt einsteckbar ist.

In allen Varianten der Packung kann vorgesehen sein, dass die Packung als Hartpackung aus einem Zuschnitt aus entsprechendem Verpackungsmaterial gebildet ist

In allen Varianten der Packung kann ferner vorgesehen sein, dass die Packung aus einem einteiligen Zuschnitt gebildet ist.

In beiden Varianten der Packung kann ferner vorgesehen sein, dass die Packung keinen Kragen aufweist.

Weitere bevorzugte Einzelheiten der Erfindung sind der Beschreibung und den Zeichnungen zu entnehmen.

Bevorzugte Ausführungsbeispiele werden nachfolgend anhand der Zeichnung beschrieben, wobei nur das dritte Ausführungsbeispiel gemäß Fig. 8 bis 10 eine erfindungsgemäße Lösung zeigt. In der Zeichnung zeigen:
- Fig. 1: ein erstes Ausführungsbeispiel einer Packung für Produkte der Zigarettenindustrie in räumlicher Darstellung mit geschlossenem Deckel vor erstmaliger Ingebrauchnahme,
- Fig. 2: die Packung gemäß Fig. 1 mit geöffnetem Deckel,
- Fig. 3: die Packung gemäß Fig. 1 und 2 mit geschlossenem Deckel nach erstmaliger Ingebrauchnahme,
- Fig. 4: einen Zuschnitt für die Packung gemäß Fig. 1 bis 3,
- Fig. 5: ein zweites Ausführungsbeispiel einer Packung für Produkte der Zigarettenindustrie in räumlicher Darstellung mit geschlossenem Deckel vor erstmaliger Ingebrauchnahme,
- Fig. 6: die Packung gemäß Fig. 5 mit geöffnetem Deckel,
- Fig. 7: einen Zuschnitt für die Packung gemäß Fig. 5 und 6,
- Fig. 8: ein drittes Ausführungsbeispiel einer Packung für Produkte der Zigarettenindustrie in räumlicher Darstellung mit geschlossenem Deckel vor erstmaliger Ingebrauchnahme,
- Fig. 9: die Packung gemäß Fig. 8 mit geöffnetem Deckel,
- Fig. 10: einen Zuschnitt für die Packung gemäß Fig. 8 und 9,
- Fig. 11: eine schematische räumliche Darstellung eines Teils einer Vorrichtung zum Herstellen der Packungen gemäß Fig. 1 bis 10, und
- Fig. 12: eine schematische räumliche Darstellung eines zweiten Teils einer Vorrichtung gemäß Fig. 11.

Die Erfindung befasst sich mit der Herstellung von Packungen 10 für Produkte 11 der Zigarettenindustrie. Bei den Produkten 11 handelt es sich im vorliegenden Fall um Aromakapseln, die in einer speziellen Blisterverpackung 12 angeordnet sind. Die gezeigten Packungen 10 können im Rahmen der Erfindung aber auch andere Produkte 11 der Zigarettenindustrie aufnehmen.

Die exemplarisch genannten Aromakapseln enthalten Tabak, z.B. in granulierter Form, und vorzugsweise verschiedene Aromen und können in geeigneten Geräten konsumiert werden. Die Packungen 10 enthalten neben den eigentlichen Produkten 11 noch eine Informationsbeilage, z.B. in Form eines Coupons 13, und sind als Hartpackung ausgebildet. Der Verkauf derartiger Packungen 10 kann als sog. Refill-Pack erfolgen.

Um die Echtheit und Unversehrtheit der Packungen 10 zu garantieren, werden die Packungen 10 mit einer Art Originalitätsverschluss ausgestattet, der beim ersten Öffnen der Packung 10, also der erstmaligen Ingebrauchnahme der Packung 10, zerstört wird. Der zerstörte Originalitätsverschluss zeigt eine Bruchkante an einer für den Konsumenten sichtbaren Stelle und zeigt diesem somit an, dass die Packung 10 bereits geöffnet wurde und folglich nicht neu ist.

Als Produkte 11 der Zigarettenindustrie gelten im Übrigen auch Tabakprodukte wie Zigaretten, Zigarillos und dergleichen, aber auch neuartige Tabakprodukte, wie beispielsweise heat-not-burn Produkte oder Liquidträger für E-Zigaretten, usw.

### Gemeinsame Merkmale der in den Fig. 1 bis 10 gezeigten Packungen 10:

Die Packungen 10 sind aus einem einstückigen bzw. einteiligen Zuschnitt 14 aus Verpackungsmaterial hergestellt, z.B. aus Karton.

Die Packungen 10 sind quaderförmig mit einer großflächigen Vorderseite 15 und einer der Vorderseite 15 gegenüberliegenden Rückseite 16. Zwischen Vorderseite 15 und Rückseite 16 erstrecken sich Schmalseiten 17. Quer zu Vorderseite 15, Rückseite 16 und Schmalseiten 17 verlaufen eine Bodenseite 18 und eine gegenüberliegende Oberseite 19.

Die Seitenflächen stoßen im Bereich von Packungskanten zusammen, wobei Packungskanten 20 zwischen Vorderseite 15 bzw. Rückseite 16 und den jeweiligen Schmalseiten 17 im vorliegenden Fall im Querschnitt rechtwinklig ausgebildet sind. Bei diesen Packungskanten 20 spricht man in der Regel auch von den aufrechten Packungskanten 20 ausgehend von einer auf der Bodenseite 18 stehenden Packung 10. Die aufrechten Packungskanten 20 verlaufen parallel zu einer gedachten Längsachse der Packungen 10. Die aufrechten Packungskanten 20 können natürlich auch im Querschnitt abgeschrägt oder abgerundet ausgebildet sein.

Die anderen Packungskanten 21, also zwischen der Bodenseite 18 bzw. der Oberseite 19 und Vorderseite 15, Rückseite 16 und Schmalseite 17, verlaufen quer zu den Packungskanten 20. Im vorliegenden Fall sind die Packungskanten 21 im Querschnitt rechtwinklig ausgebildet.

Die Packungen 10 verfügen über ein Schachtelteil 22 und einen Deckel 23. Der Deckel 23 ist zum Öffnen und Schließen der Packung 10 schwenkbar am Schachtelteil 22 gelagert, beispielsweise entlang eines Liniengelenks 24. Die Packungen 10 sind damit in Art einer Faltschachtel ausgebildet.

Schachtelteil 22 und Deckel 23 liegen bei geschlossener Packung 10 bzw. bei geschlossenem Deckel 23 im Bereich von Schließkanten aneinander an. Da der Verlauf der Schließkanten je nach Ausführungsbeispiel voneinander abweicht, wird dieser nachfolgend beschrieben, wenn auf die Besonderheiten der einzelnen Ausführungsbeispiele eingegangen wird.

Alle Packungen 10 verfügen über keinen Kragen.

In den Packungen 10 ist ferner der Coupon 13 angeordnet. Der Coupon 13 befindet sich dabei zwischen der Vorderwand 30 des Schachtelteils 22 und dem eigentlichen Packungsinhalt 29.

Bei dem Packungsinhalt 29 handelt es sich um zwei Blisterverpackungen 12, die die eigentlichen Produkte 11 enthalten. Die Blisterverpackungen 12 haben einen besonderen Aufbau, der später im Zusammenhang mit den Herstellungsverfahren erläutert wird. Im Rahmen der Erfindung kann die Anzahl der Blisterverpackungen 12 aber natürlich auch abweichen.

Die beiden den Packungsinhalt 29 bildenden Blisterverpackungen 12 liegen aneinander an, mit gleicher Orientierung der beiden Blisterverpackungen 12. Denkbar ist sowohl eine stehende Anordnung als auch eine liegende Anordnung der Blisterverpackungen 12.

Schachtelteil 22 und Deckel 23 werden durch einzelne oder mehrere Wandungen bzw. Lappen des Zuschnitts 14 gebildet. Die Benennung der Wände des Schachtelteils 22 und des Deckels 23 wird dabei von der jeweiligen Seite der Packung 10 abgeleitet, an der sich die Wand befindet. Beispielsweise verfügt das Schachtelteil 22 über eine Vorderwand 30, die sich im Bereich der Vorderseite 15 der Packung 10 befindet und entsprechende Seitenwände 31, eine Rückwand 32 und eine Bodenwand 33 im Bereich der Schmalseite 17, der Rückseite 16 und der Bodenseite 18. Gleiches gilt entsprechend für den Deckel 23, der in allen Ausführungsbeispielen eine Stirnwand 34 im Bereich der Oberseite 19 der Packung 10 und eine Vorderwand 35 im Bereich der Vorderseite 15 der Packung 10 aufweist. Ferner werden in allen Ausführungsbeispielen die Schmalseiten 17 der Packungen 10 je nach Ausführungsbeispiel wenigstens teilweise durch miteinander verbundene Seitenlappen 36 gebildet.

Der eingangs angesprochene Originalitätsverschluss ist in allen drei Ausführungsbeispielen durch eine Restverbindung gebildet, insbesondere durch eine Perforationslinie 37. Die Restverbindung erstreckt sich dabei stets im Bereich von Schließkanten zwischen Schachtelteil 22 und Deckel 23. Es ist nicht zwingend erforderlich, dass sich die Restverbindung komplett im Bereich von allen Schließkanten erstreckt. Denkbar sind auch abschnitts- bzw. bereichsweise Anordnungen der Restverbindung an einem Teil der Schließkanten.

Natürlich kommen auch andere Arten von Restverbindungen in Betracht, wobei vorzugsweise vorzusehen ist, dass der Originalitätsverschluss nach der erstmaligen Ingebrauchnahme der Packung 10 nicht wieder herstellbar sein soll, um Manipulationen entgegenzuwirken.

Bei der Perforationslinie 37 besteht ein Vorteil darin, dass nach dem Auftrennen eine Art "Bruchkante" entsteht, mit rauem bzw. gezackten Kantenverlauf, an der der Konsument erkennen bzw. ertasten kann, dass die Packung 10 bereits geöffnet wurde.

### Besonderheiten des ersten Ausführungsbeispiels (Fig. 1 bis 4):

Der in Fig. 4 gezeigt Zuschnitt 14 für die Packung 10 ähnelt einem klassischen Faltschachtel-Zuschnitt. Beiderseits der Rückwand 32 und der Vorderwand 30 befinden sich die bereits angesprochenen Seitenlappen 36 zur Bildung der Seitenwände der Packung 10. Ecklappen 39 sind beiderseits der Bodenwand 33 angeordnet und mit den Seitenlappen 36 beiderseits der Rückwand 32 verbunden. Die Ecklappen 39 sind von der Bodenwand 33 durch einen Stanzschnitt 40 getrennt.

Beiderseits der Stirnwand 34 des Deckels 23 sind Seitenlappen 41 ausgebildet, die jeweils über eine Perforationslinie 37 temporär bis zur ersten Ingebrauchnahme bzw. Öffnung der Packung 10 mit der Stirnwand 34 verbunden sind.

Weiterhin ist in Verlängerung der Vorderwand 35 des Deckels 23 eine Zuglasche 42 angeordnet.

Eine weitere Besonderheit des Zuschnitts 14 besteht darin, dass in der Vorderwand 30 des Schachtelteils 22 eine Verbindungslasche 43 ausgebildet ist, die vom Rest des Zuschnitts 14 bzw. dem Rest der Vorderwand 30 durch eine Perforationslinie 37 abgegrenzt ist.

Im gezeigten Ausführungsbeispiel ist die Perforationslinie 37 in etwa U-förmig ausgebildet und die Verbindungslasche 43 randseitig an einem oberen Ende der Vorderwand 35 angeordnet.

Die Perforationslinie 37 kann in einem Teilbereich auch als durch das Material des Zuschnitts 14 durchgehender Stanzschnitt ausgebildet sein, beispielsweise in einem unteren Bereich, parallel zur oberen Zuschnittkante der Vorderwand 30. Der Stanzschnitt kann sich auch noch weiter in den Bereich der beiden quergerichteten Schenkel der U-förmigen Abgrenzungslinie erstrecken.

Der Deckel 23 ist im vorliegenden Fall als Deckellasche ausgebildet, mit der Stirnwand 34 und der Vorderwand 35, sowie der Zuglasche 42.

Die Seitenlappen 41 des Deckels 23 sind mit den Seitenwänden 31 des Schachtelteils 22 verbunden, nämlich durch Leim 28. Vorzugsweise kommt hierbei ein Heißleim (hotmelt) zum Einsatz. Andere Leimarten sind im Rahmen der Erfindung ebenfalls denkbar.

Die Verbindungslasche 43 wird innenseitig an der Vorderwand 30 des Deckels 23 durch Klebung mittels Leim 28 befestigt. Auch hier kann hotmelt-Leim zum Einsatz kommen.

Der Deckel 23 weist keine Rückwand auf, weil das Liniengelenk 24 zwischen Stirnwand 34 des Deckels 23 und Rückwand 32 des Schachtelteils 22 angeordnet ist. Hiervon kann aber im Rahmen der Erfindung abgewichen werden.

Die Zuglasche 42 weist eine etwas geringere Breite auf, als die Vorderwand 30 und in Längsrichtung des Zuschnitts 14 konvergierende Seitenränder. Die Zuglasche 42 ist gegenüber der Vorderwand 30 durch eine Faltlinie 44 abgegrenzt.

An der Vorderseite des Deckels 23 ist ferner eine Stecklasche 45 angeordnet. Die Stecklasche 45 befindet sich im gezeigten Ausführungsbeispiel im Bereich der Faltlinie 44 und erstreckt sich beiderseits derselben sowohl in den Bereich der Zuglasche 42 als auch in den Bereich der Vorderwand 35 des Deckels 23. Die Stecklasche 45 kann durch einen Stanzschnitt im Material des Zuschnitts 14 gebildet sein. Im gezeigten Ausführungsbeispiel weist die Stecklasche 45 eine trapezförmige Gestalt auf.

Korrespondierend zur Stecklasche 45 ist ein Steckschlitz 46 in der Vorderwand 30 des Schachtelteils 22 angeordnet. Auch der Steckschlitz 46 ist durch einen Stanzschnitt im Material des Zuschnitts 14 gebildet und im gezeigten Ausführungsbeispiel etwa U-förmig ausgebildet.

Die Verklebungsbereiche der Packung 10 sind in den Zeichnungen durch Leimpunkte angedeutet. Es versteht sich, dass im Rahmen der Erfindung auch andere Auftragsmuster zum Einsatz kommen können, insbesondere Leimstreifen oder andere flächige Auftragsmuster.

Bei ungeöffneter Packung 10 (Fig. 1) liegt die Zuglasche 42 flach an der Vorderwand 30 des Schachtelteils 22 an. Der Konsument kann die Zuglasche 42 anheben und über die Zuglasche 42 den Deckel 23 öffnen. Beim Öffnen des Deckels 23 bzw. der erstmaligen Ingebrauchnahme der Packung 10 werden die Perforationslinien 37 zwischen den Seitenlappen 41 und der Stirnwand 34 aufgetrennt. Gleiches gilt für die Perforationslinien 37 im Bereich der Verbindungslasche 43 (Fig. 2).

Zum Wiederverschließen der Packung 10 bzw. des Deckels 23 wird die Deckellasche wieder auf das Schachtelteil 22 gelegt und die Stecklasche 45 mit dem Steckschlitz 46 in Eingriff gebracht (Fig. 3).

Die als Packungsinhalt 29 vorgesehenen zwei Blisterverpackungen 12 sind im vorliegenden Fall aufrecht bzw. stehend im Schachtelteil 22 angeordnet. Der Coupon 13 befindet sich zwischen der Vorderwand 30 des Schachtelteils 22 und dem Packungsinhalt 29.

### Besonderheiten des zweiten Ausführungsbeispiels (Fig. 5 bis 7):

Die Packung 10 des zweiten Ausführungsbeispiels entspricht im Wesentlichen der Packung 10 des ersten Ausführungsbeispiels, weshalb nachfolgend nur die Unterschiede zu dieser Version der Packung 10 erläutert werden sollen.

Anders als im ersten Ausführungsbeispiel sind die Blisterverpackungen 12 im zweiten Ausführungsbeispiel liegend angeordnet, weshalb die Packung 10 als querformatige Packung ausgebildet ist, die breiter als hoch ist.

Ferner fehlen bei dieser Variante die Seitenlappen 41 am Deckel 23. Der Deckel 23 ist somit nur über die Verbindungslasche 43 mit dem Schachtelteil 22 verbunden und insbesondere nicht im Bereich der Schmalseiten 17.

Darüber hinaus ist die Zuglasche 42 in die Vorderwand 35 des Deckels 23 integriert und schließt sich nicht an die Vorderwand 35 an.

Im Übrigen wird auf die vorstehende Beschreibung des ersten Ausführungsbeispiels verwiesen.

### Besonderheiten des dritten Ausführungsbeispiels (Fig. 8 bis 11):

Das dritte Ausführungsbeispiel ist hinsichtlich der grundsätzlichen Konstruktion des Zuschnitts 14 und der Packung 10 sehr ähnlich dem ersten Ausführungsbeispiel.

Allerdings fehlt die Verbindungslasche, die Zuglasche und Stecklasche sowie Steckschlitz.

Die Vorderwand 35 des Deckels 23 ist in diesem Fall als Stecklasche 45 ausgebildet, die bei geschlossenem Deckel 23 zwischen Vorderwand 30 und Coupon 13 eingesteckt wird. Um dies zu erleichtern sind Seitenränder der Vorderwand 35 konvergierend ausgebildet.

Wie im ersten Ausführungsbeispiel sind die Seitenlappen 41 mit der Stirnwand 34 durch Perforationslinien 37 verbunden und mit den Seitenlappen 36 bzw. den Seitenwänden 31 durch Leim 28. Bei der ersten Ingebrauchnahme werden die Perforationslinien 37 aufgetrennt und es entsteht eine Deckellasche aus Stirnwand 34 und Vorderwand 35.

Als Öffnungshilfe für die Packung 10 ist im Bereich eines oberen Randes der Vorderwand 30 des Schachtelteils 22 eine vorzugsweise randseitige Ausnehmung 47 ausgebildet, durch die der Konsument den Deckel 23 öffnen kann. Vorzugsweise ist die Ausnehmung 47 etwa mittig in der Vorderseite 15 der Packung 10 angeordnet.

Der Packungsinhalt 29 und der Coupon 13 sind wie im ersten Ausführungsbeispiel in der Packung 10 stehend angeordnet.

### Vorrichtung und Verfahren Fig. 11 und 12

Fig. 11 zeigt einen Ausschnitt einer Vorrichtung zur Herstellung der Packung 10, nämlich im Bereich der Handhabung der Blisterverpackungen 12 auf dem Weg in den teilweise gefalteten Zuschnitt 14.

Eine Besonderheit liegt dabei in der Art der Blisterverpackungen 12 selbst. Jede Blisterverpackung 12 verfügt über zwei Bereiche, nämlich einen ersten Bereich, in dem die eigentlichen Produkte 11, z.B. die Aromakapseln in der Blisterverpackung 12 eingeschlossen bzw. verpackt sind, und einen zweiten Bereich, in dem die Blisterverpackung 12 eine Lasche 50 aufweist. Die beiden Bereiche bzw. Abschnitte der Blisterverpackung 12 sind durch eine Faltlinie 51 voneinander abgegrenzt, sodass die Lasche 50 gefaltet bzw. geschwenkt werden kann.

Die Blisterverpackungen 12 werden zunächst flach ausgebreitet (ungefaltet) zugeführt, sodass beide Bereiche sich in einer Ebene befinden. Die Blisterverpackungen 12 werden dann gefaltet, wobei die Lasche 50 um 180° um die Faltlinie 51 geschwenkt wird, sodass sie am ersten Bereich anliegt. In dieser Konfiguration wird die gefaltete Blisterverpackung 12 dann dem Zuschnitt 14 zugeführt.

Die ungefalteten Blisterverpackungen 12 werden auf zwei (ersten) Förderern 52, 53 transportiert, wobei der die Produkte 11 aufweisende Bereich auf den Förderern 52, 53 aufliegt und die Lasche 50 seitlich übersteht.

Die Blisterverpackungen 12 sind im gezeigten Ausführungsbeispiel liegend auf den in horizontaler Ebene verlaufenden Förderern 52, 53 angeordnet. Die Blisterverpackungen 12 sind dabei mit Abstand zueinander angeordnet und mit ihrer Längserstreckung parallel zur Förderrichtung gemäß Pfeil 54.

Während des vorzugsweise kontinuierlichen Transports der Blisterverpackungen 12 auf den Förderern 52, 53 werden die Laschen 50 in einem ersten Faltschritt quer zum ersten Bereich der Blisterverpackungen 12 gefaltet, vorzugsweise etwa um 90° zu diesem. Dies kann mittels eines geeigneten Faltorgans erfolgen, beispielsweise einer Faltweiche oder eines beweglichen Faltorgans. Bei der gezeigten horizontalen Anordnung der Förderer 52, 53 werden die Laschen 50 nach unten gefaltet.

In einem zweiten Faltschritt werden die Laschen 50 in die Endstellung gefaltet, sodass sie (unterhalb) am ersten Bereich mit den Aromakapseln anliegen. Dieser zweite Faltschritt erfolgt auf beiden Förderern 52, 53 grundsätzlich ähnlich, aber zu unterschiedlichen Zeitpunkten.

Fig. 11 ist zu entnehmen, dass bei beiden Förderer 52, 53 parallel zueinander verlaufen, mit geringem Abstand zu einander. Der Abstand besteht dabei nicht nur seitlich, sondern auch höhenmäßig. Die Förderer 52, 53 sind in zwei unterschiedlichen, jedoch parallelen Ebenen angeordnet. Im vorliegenden Fall ist der Förderer 52 in einer Ebene angeordnet, die oberhalb der Ebene angeordnet ist, in der der Förderer 53 verläuft. Entsprechend ist Förderer 52 seitlich und in der Höhe versetzt zu Förderer 53 angeordnet.

Der zweite Faltschritt bei den auf dem Förderer 52 transportierten Blisterverpackungen 12 erfolgt während einer Übergabe der teilweise gefalteten Blisterverpackungen 12 vom Förderer 52 auf den Förderer 53. Zwischen den beiden Förderern 52, 53 befindet sich eine vorzugsweise ortsfeste Faltplatte 55 als Faltorgan. Die teilweise gefalteten Blisterverpackungen 12 werden mittels eines (ersten) Übergabeförderers 56 von einem Förderer 52 zum anderen Förderer 53 abgeschoben, wobei die abstehenden Laschen 50 durch den Kontakt mit der Faltplatte 55 entsprechend des vorstehend beschriebenen zweiten Faltschritts gefaltet werden. Dabei werden die gefalteten Blisterverpackungen 12 vom Förderer 52 auf teilweise gefaltete Blisterverpackungen 12 auf dem Förderer 53 abgelegt.

Nach weiterem Transport der Stapel aus zwei Blisterverpackungen 12 auf dem Förderer 53, werden diese einem zweiten Förderer 57 zugeführt. Hierzu dient ein (zweiter) Übergabeförderer 58, der die Blisterverpackungen 12 quer vom Förderer 53 abschiebt und einem Querförderer zuführt, der sich zwischen dem Förderer 53 und dem Förderer 57 erstreckt. Bei diesem Abschub werden auch die Laschen 50, der in den Stapeln unten liegenden Blisterverpackungen 12 um weitere 90° gefaltet. Hierzu kann wie bei der Faltung der Laschen 50 der Blisterverpackungen 12 auf dem Förderer 52 eine Faltplatte 55 vorgesehen sein, welche die Laschen 50 faltet. Alternativ kann beispielsweise im Bereich des Übergabeförderers 58 eine Transportplatte 59 vorgesehen sein, auf der die Blisterverpackungen 12 ruhen, und die wie die Faltplatte 55 als Faltorgan dient.

Bei der hier beschriebenen Ausrichtung der Förderer 52, 53 sind die Übergabeförderer 56, 58 jeweils oberhalb der Transportstrecke der Förderer 52, 53 angeordnet. Die Übergabeförderer 56, 58 weisen jeweils Mitnehmer 60 auf, mit denen die Blisterverpackungen 12 erfasst und abgeschoben werden. Die Übergabeförderer 56, 58 verlaufen quer zu den Förderern 52, 53. Bevor die Blisterverpackungen 12 durch die Mitnehmer 60 abgeschoben werden, werden sie jeweils durch Anschläge 61 gestoppt.

Auf dem Förderer 57 werden die gefalteten Blisterverpackungen 12 paarweise übereinander transportiert. Der Transport erfolgt hier wiederum mit Längserstreckung parallel zur Transportrichtung in Richtung eines in einer Tasche 62 eines Faltrevolvers 63 bereitgehaltenen, teilweise gefalteten Zuschnitts 14.

Die Bildung der kleinen Stapel aus zwei flach übereinanderliegenden Blisterverpackungen 12 kann dadurch erfolgen, dass zwei Blisterverpackungen 12 gleichzeitig durch einen Mitnehmer 64 des Förderers 57 aus dem Bereich des Übergabeförderers 58 bzw. dessen Transportplatte 59 ausgeschoben werden. Denkbar sind auch andere, übliche Arten der Stapelbildung.

Im Anschluss an den Förderer 57 gelangen die Stapel mit zwei Blisterverpackungen 12 in den Arbeitsbereich einer Bühne 65. Im Bereich der Bühne 65 wird ein Coupon 13 auf die beiden Blisterverpackungen 12 aufgelegt. Die Zufuhr der Coupons 13 erfolgt auf bekannte Weise aus einem Couponmagazin 66.

Die in Förderrichtung hin- und herbewegbare Bühne 65 entsprechend Doppelpfeil 67 dient dann zur Zuführung des Packungsinhalts 29 mit Coupon 13 in den teilweise gefalteten Zuschnitt 14 auf dem benachbarten Faltrevolver 63, wobei ein Einschieber 68 zum Einsatz kommt.

Die Faltung des Zuschnitts 14 um den Packungsinhalt 29 wird auf dem Faltrevolver 63 im Wesentlichen komplettiert. In der Regel werden nur noch die Wandungen der Schmalseiten 17 im Anschluss an den Faltrevolver 63 gefaltet.

Fig. 12 zeigt die Verarbeitung der Zuschnitte 14 auf dem Faltrevolver 63. Ausgehend von einer Zuführstation, in der die bis dahin ungefalteten Zuschnitte 14 mittels eines Stempels 69 in eine Tasche 62 des Faltrevolvers 63 eingestempelt und dabei teilweise gefaltet bzw. aufgerichtet werden, folgt nach weiterem Transport der Zuschnitte 14 die bereits beschriebene Zufuhr der Blisterverpackungen 12 mit Coupon 13. Danach wird die Vorderwand 30 des Schachtelteils 22 heruntergefaltet und über ein Leimventil 70 Leim 28 auf die Verbindungslasche 43 aufgetragen. Danach wird die Vorderwand 35 des Deckels 23 heruntergefaltet und mit der Verbindungslasche 43 verklebt. In der letzten Station auf dem Faltrevolver werden die Seitenlappen 41 in die Ebene der Seitenwände 31 gefaltet und der Zuschnitt 14 aus dem Faltrevolver 63 ausgeschoben und an einen anschließenden Förderer 71 übergeben. Dort wird durch beiderseits des Förderers 71 angeordnete Leimventile 72 Leim 28 auf einen Teil der Seitenlappen 36 aufgetragen und diese anschließend zur Bildung der Seitenwände 31 gefaltet.

### Abschließende Bemerkungen

Ersichtlich befasst sich die in Fig. 11 und 12 gezeigte Vorrichtung im Wesentlichen mit der Handhabung der Blisterverpackungen 12 auf dem Weg zum Zuschnitt 14. Dies ist jedoch unabhängig von der Konstruktion der Packungen 10, sodass die Vorrichtungen auch im Zusammenhang mit anders konstruierten Packungen 10 zum Einsatz kommen können.

Die hier beschriebenen Details der Ausführungsbeispiele, wie z.B. bestimmte Leimsorten oder bestimmte Verfahrensschritte können optional sein, auch wenn nicht explizit erwähnt. Insofern können diese Merkmale durch andere Mittel bzw. Schritte ersetzt oder weggelassen werden, sofern es im Einzelfall sinnvoll erscheint bzw. notwendig ist.

## Patentansprüche

1. Packung für Produkte (11) der Zigarettenindustrie, mit einem Schachtelteil (22) zur Aufnahme eines Packungsinhalts (29) und mit einem Deckel (23) zum Verschließen des Schachtelteils (22), wobei Deckel (23) und Schachtelteil (22) mit jeweiligen Schließkanten bei geschlossener Packung (10) aneinander anliegen, und wobei Deckel (23) und Schachtelteil (22) im Bereich wenigstens einer Schließkante temporär, nämlich bis zum erstmaligen Öffnen der Packung (10), miteinander verbunden sind, und wobei der Deckel (23) als Deckellasche ausgebildet ist, und eine Vorderwand (35) sowie eine Stirnwand (34) aufweist, **dadurch gekennzeichnet, dass** seitlich der Stirnwand (34) Seitenlappen (41) des Deckels (23) ausgebildet sind, die einerseits über jeweils eine Restverbindung mit der Stirnwand (34) verbunden sind und andererseits durch Verklebung mit Seitenwänden (31) des Schachtelteils (22).

2. Packung nach Anspruch 1, **dadurch gekennzeichnet, dass** Deckel (23) und Schachtelteil (22) im Bereich der wenigstens einen Schließkante durch eine Restverbindung miteinander verbunden sind, nämlich entlang einer auftrennbaren Perforationslinie (37).

3. Packung nach Anspruch 1 oder 2, **dadurch gekennzeichnet, dass** die Vorderwand (30) des Schachtelteils (22) nicht mit dem Deckel (23) verbunden ist.

4. Packung nach Anspruch 3 oder einem der anderen vorhergehenden Ansprüche, **dadurch gekennzeichnet, dass** die Vorderwand (35) des Deckels (23) dazu eingerichtet ist, nach dem erstmaligen Öffnen der Packung (10) als Stecklasche zu dienen, wobei die Stecklasche zum Verschließen der Packung (10) zwischen Vorderwand (30) des Schachtelteils (22) und dem Packungsinhalt (29) einsteckbar ist.

5. Packung nach Anspruch 1 oder einem der anderen vorhergehenden Ansprüche, **dadurch gekennzeichnet, dass** die Packung (10) als Hartpackung aus einem Zuschnitt (14) aus entsprechendem Verpackungsmaterial gebildet ist.

6. Packung nach Anspruch 1 oder einem der anderen vorhergehenden Ansprüche, **dadurch gekennzeichnet, dass** die Packung (10) aus einem einteiligen Zuschnitt (14) gebildet ist.

7. Packung nach Anspruch 1 oder einem der anderen vorhergehenden Ansprüche, **dadurch gekennzeichnet, dass** die Packung (10) keinen Kragen aufweist.

## Claims

1. Pack for products (11) from the cigarette industry, having a box part (22) for accommodating pack contents (29) and having a lid (23) for closing the box part (22), wherein the lid (23) and the box part (22) bear against one another with respective closing edges when the pack (10) is closed, and wherein the lid (23) and the box part (22) are connected to one another in the region of at least one closing edge temporarily, namely until the pack (10) is opened for the first time, and wherein the lid (23) is formed as a lid tab, and has a front wall (35) and an end wall (34), **characterized in that** side flaps (41) of the lid (23) are formed laterally with respect to the end wall (34), which are connected on the one hand to the end wall (34) via a respective residual connection and on the other hand to side walls (31) of the box part (22) by adhesive bonding.

2. Pack according to Claim 1, **characterized in that** the lid (23) and the box part (22) are connected to one another in the region of the at least one closing edge by a residual connection, namely along a separable perforation line (37).

3. Pack according to Claim 1 or 2, **characterized in that** the front wall (30) of the box part (22) is not connected to the lid (23).

4. Pack according to Claim 3 or any of the other preceding claims, **characterized in that** the front wall (35) of the lid (23) is configured to serve as a plug-in tab after the pack (10) has been opened for the first time, wherein the plug-in tab can be inserted between the front wall (30) of the box part (22) and the pack contents (29) in order to close the pack (10).

5. Pack according to Claim 1 or any of the other preceding claims, **characterized in that** the pack (10) is formed as a hard pack from a blank (14) made of corresponding packaging material.

6. Pack according to Claim 1 or any of the other preceding claims, **characterized in that** the pack (10) is formed from a one-part blank (14).

7. Pack according to Claim 1 or any of the other preceding claims, **characterized in that** the pack (10) does not have a collar.

## Revendications

1. Emballage pour produits (11) de l'industrie du tabac, avec une partie boîte (22) pour recevoir un contenu d'emballage (29) et avec un couvercle (23) pour fermer la partie boîte (22), où le couvercle (23) et la partie boîte (22) viennent en appui l'un contre l'autre, par des arêtes de fermeture respectives, lorsque l'emballage (10) est fermé, et où le couvercle (23) et la partie boîte (22) sont reliés l'un à l'autre dans la zone d'au moins une arête de fermeture de manière temporaire, à savoir jusqu'à la première ouverture de l'emballage (10), et où le couvercle (23) est réalisé sous forme de languette de couvercle et présente une paroi frontale (35) ainsi qu'une paroi d'extrémité (34), **caractérisé en ce que**, latéralement à la paroi d'extrémité (34), sont formés des rabats latéraux (41) du couvercle (23), qui sont, d'une part, reliés respectivement à la paroi d'extrémité (34) par l'intermédiaire d'une liaison résiduelle et, d'autre part, reliés par collage aux parois latérales (31) de la partie boîte (22).

2. Emballage selon la revendication 1, **caractérisé en ce que** le couvercle (23) et la partie boîte (22) sont reliés l'un à l'autre dans la zone de l'au moins une arête de fermeture par une liaison résiduelle, à savoir le long d'une ligne de perforation sécable (37).

3. Emballage selon la revendication 1 ou 2, **caractérisé en ce que** la paroi frontale (30) de la partie boîte (22) n'est pas reliée au couvercle (23).

4. Emballage selon la revendication 3 ou l'une quelconque des autres revendications précédentes, **caractérisé en ce que** la paroi frontale (35) du couvercle (23) est conçue pour servir de languette d'insertion après la première ouverture de l'emballage (10), la languette d'insertion étant insérable, pour la fermeture de l'emballage (10), entre la paroi frontale (30) de la partie boîte (22) et le contenu d'emballage (29).

5. Emballage selon la revendication 1 ou l'une quelconque des autres revendications précédentes, **caractérisé en ce que** l'emballage (10) est formé en tant qu'emballage rigide à partir d'un flan (14) en un matériau d'emballage approprié.

6. Emballage selon la revendication 1 ou l'une quelconque des autres revendications précédentes, **caractérisé en ce que** l'emballage (10) est formé à partir d'un flan monobloc (14).

7. Emballage selon la revendication 1 ou l'une quelconque des autres revendications précédentes, **caractérisé en ce que** l'emballage (10) ne comporte pas de collerette.
